# EUROPÄISCHE PATENTSCHRIFT

(11) **EP 3 913 123 B1**
(45) Veröffentlichungstag und Bekanntmachung des Hinweises auf die Patenterteilung: **24.09.2025**
(21) Anmeldenummer: 21168062.4
(22) Anmeldetag: 13.04.2021
(51) Int. Cl.: D04B 3/02

(54) **RUNDSTRICKNADEL**
CIRCULAR KNITTING NEEDLE
AIGUILLE À TRICOTER CIRCULAIRE

(30) Priorität: 21.05.2020 DE 102020113773
(43) Veröffentlichungstag der Anmeldung: 24.11.2021
(73) Patentinhaber: Twelve Solutions UG (haftungsbeschränkt), 06108 Halle (DE)
(72) Erfinder: Böttcher, Karl, 06780 Zörbig (DE); Gloß, Vincent Thomas, 06108 Halle (DE)
(74) Vertreter: Querner, Yvonne Anne

(56) Entgegenhaltungen:
- WO-A1-2018/092128
- US-A1- 2018 016 716

## Beschreibung

Die Erfindung betrifft eine Rundstricknadel für die Handarbeit, die mindestens eine intelligente Stricknadel aufweist.

Stricknadeln für die Handarbeit sind seit Langem bekannt und in vielfacher Art und Weise erhältlich. Stricknadeln für Handarbeiten können sich u. a. durch ihre Querschnittsform, ihre Dicke oder Länge unterscheiden. Bei solchen Stricknadeln unterscheidet man regelmäßig zwischen der aufnehmenden Stricknadel und der abzustrickenden Stricknadel. D. h. zum Stricken werden gewöhnlich mindestens zwei Stricknadeln benötigt, wobei der Nutzer in jeder Hand jeweils eine Stricknadel hält. In der Regel hält die dominierende oder bevorzugte Hand des Nutzers eine Stricknadel um Maschen auf der anderen, von der weniger bevorzugten Hand des Nutzers gehaltenen Stricknadel zu knüpfen. Die geknüpften Maschen werden von der abzustrickenden Stricknadel auf die andere maschenaufnehmende Stricknadel umgelegt, während der Strickvorgang voranschreitet.

Bei der Herstellung von Strickarbeiten in Handarbeit ist die Anzahl der gestrickten Maschen sehr wichtig, um beispielsweise spezielle Strickmuster herzustellen. Jede Strickarbeit erfordert also eine bestimmte Anzahl an Maschen und eine bestimmte Anzahl an Reihen, um zum gewünschten oder vorgenommenen Strickergebnis zu gelangen. Möglich ist beispielsweise sich die Anzahl der gestrickten Maschen und Reihen zu merken oder durch eine schriftliche Angabe manuell zu zählen. Beim Rundstricken kann das Ende einer Maschenreihe beispielsweise durch einen eingelegten Faden oder einen anderen Gegenstand, der zum Kennzeichnen eines Reihenendes geeignet ist, verwendet werden.

Für viele Menschen ist das Stricken ein geselliger Zeitvertreib und/oder eine Beschäftigung, die neben anderen Tätigkeiten, wie z. B. des sich Unterhaltens, des Radio Hörens, des TV Schauens ausgeführt wird. Aufgrund der anderen Tätigkeiten ist der Strickende durch andere Reize abgelenkt und kann oder will sich nicht in erster Linie auf das Maschenzählen konzentrieren. Ein Verzählen bei der Maschenanzahl ist fast immer die Folge.

Es wäre daher wünschenswert dem Strickenden ein Hilfsmittel an die Hand zu geben, welches das Maschenzählen bei Strickarbeiten in Handarbeit erleichtert.

Aus dem Stand der Technik ist eine Reihenzählvorrichtung (US 4,343,160 A) bekannt, die an einer Stricknadel befestigt werden kann. Diese Reihenzählvorrichtung weist einen Zählmechanismus auf, der über einen einzelnen zugänglichen Knopf von Hand bedient werden muss sobald eine Reihe abgeschlossen ist, bzw. ein Reihenwechsel ansteht. Nachteilig ist, dass damit lediglich Reihen gezählt werden können und keine einzelnen Maschen. Ein weiterer Nachteil ist darin zu sehen, dass die Zählvorrichtung per Hand bedient werden muss, wofür der Strickvorgang jedes Mal unterbrochen werden muss. Eine bewegungsbasierte Erfassung von einzelnen gestrickten Maschen bzw. Reihen ist nicht möglich.

Aus der US 2012/0296465 A1 ist ein interaktives Strick- und Häkelsystem bekannt, welches eine Häkel- oder Stricknadel und eine Recheneinheit sowie ein audiovisuelles Mittel umfasst. Mit dem interaktiven Strick- und Häkelsystem soll die richtige Häkel- oder Stricktechnik überwacht werden, wobei bei Feststellung einer falschen Technik eine Warnung ausgegeben wird, dass ein Fehler aufgetreten ist, um unnötige Strickarbeit zu vermeiden. Über das audiovisuelle Mittel soll der Strickende oder Häkelnde auf eine unsachgemäße Technik hingewiesen werden können oder über den Fortgang seines Handarbeitsprojektes informiert werden. Die Häkel- oder Stricknadel weist dafür einen Beschleunigungssensor und einen optischen Sensor auf, die in der Spitze der jeweiligen Nadel angeordnet sind. Der Beschleunigungssensor erfasst Drehbewegungen der Nadel. Über ein Zusammenwirken des optischen Sensors mit Infrarotlichtern, die an dem audiovisuellen Mittel angeordnet sind, werden der Abstand und die Position der jeweiligen Nadel mittels eines Triangulationsalgorithmus ermittelt. Mittels der aufgenommenen Bewegungsdaten und des Triangulationsalgorithmus werden über einen im audiovisuellen Mittel angeordneten Mikroprozessor die ordnungsgemäße Ausführung der jeweiligen Handarbeit überwacht, wobei gegebenenfalls eine Benachrichtigung ausgegeben wird, wenn ein Fehler aufgetreten ist. Der Nachteil dieses interaktiven Strick- und Häkelsystems ist allerdings die zwingende Notwendigkeit des Vorhandenseins des vorbenannten audiovisuellen Mittels, um die Richtigkeit des Strickmusters zu validieren. Dies macht das System sehr unhandlich und ist für einen spontanen Einsatz oder in geselliger Runde wenig geeignet.

In der DE 27 30 238 A1 wird ein Messsystem für die Messung der Bewegung eines Maschenbildungselementes offenbart, wobei Messwerte am bewegten Maschinenteil in Frequenzsignale umgewandelt und nach Überlagerung auf eine Trägerfrequenz über Sender und Empfänger einer Auswerteeinheit übertragen werden. Dabei werden an den Strickelementen Dielektrika befestigt, die bei einer Bewegung gegenüber einem Messkondensator im Maschinenbett weg-proportionale Kapazitätsänderungen erzeugen. Für den Einsatz in Stricknadeln für die Handarbeit ist diese Anordnung nicht geeignet.

In der DD 146 065 A1 wird eine Vorrichtung zur Ermittlung des Zeitpunktes für die Änderung eines Weg-Zeit-Verlaufs einer Stricknadel beschrieben, wobei Betätigungselemente an den Stricknadeln, eine Initiator-Schaltung und eine elektronische Schaltung vorgesehen sind, die ein Signal für ein Beobachtungs- oder Messgerät auslösen. Auch diese Anordnung ist für den Einsatz in Stricknadeln für die Handarbeit nicht geeignet.

In der US 2018/0016716 A1 wird eine Strick- und Häkelnadel offenbart, die mit Vorrichtungen so konfiguriert sind, dass sie einen Benutzer der Nadeln beim Zählen, Verfolgen und Folgen eines Strick- oder Häkelmusters unterstützen sollen, entweder automatisch oder manuell. Dafür ist eine Nadel mit einem integrierten elektronischen oder manuellen Zählsystem ausgestattet. Das elektronische Zählsystem umfasst dabei einen Beschleunigungsmesser, um eine Bewegung zu erkennen. Jedoch ist die Bewegungsführung einer Stricknadel beim Stricken einer Masche derart komplex und individuell verschieden, je nachdem welcher Benutzer die Nadeln verwendet, dass mit einem Beschleunigungsmesser diese individuelle Bewegung nicht eindeutig detektiert werden kann.

In der WO 2018/092128 A1 wird eine Rundstricknadel gemäß dem Oberbegriff des Anspruchs 1 offenbart, deren Nadeln jeweils einen Bewegungssensor, eine Stromquelle sowie ein drahtloses Kommunikationsmittel aufweisen.

Es ist daher die Aufgabe der vorliegenden Erfindung insbesondere eine Stricknadel anzugeben, die es ermöglicht einfach und ohne zusätzliche Hilfsmittel die Maschen und Reihen einer Strickarbeit zu zählen sowie auszugeben, so dass die vorbenannten Nachteile aus dem Stand der Technik und den Erfahrungen des Alltags ausgeräumt werden. Insbesondere soll eine Stricknadel angegeben werden, die sich spontan, einfach und überall für Strickarbeiten einsetzen lässt, so dass der Benutzer Stricken kann ohne sich auf das Maschen- und Reihenzählen konzentrieren zu müssen.

In einer solchen intelligenten Stricknadel sind eine inertiale Messeinheit zur Erfassung einer Bewegung der Stricknadel, eine Prozessoreinheit zur Verarbeitung der durch die inertiale Messeinheit erfassten Bewegungsdaten der Stricknadel sowie eine Energiequelle zur Energieversorgung der inertialen Messeinheit und der Prozessoreinheit integriert angeordnet, wobei die Prozessoreinheit ausgebildet ist, aus den durch die inertiale Messeinheit erfassten Bewegungsdaten eine Anzahl an gestrickten Maschen zu ermitteln und über ein Ausgabemittel an einen Nutzer der Stricknadel auszugeben. Die inertiale Messeinheit sollte vorteilhafterweise in der Spitze oder in das Ende der Stricknadel positioniert werden. Die Spitze oder das Ende der Stricknadel weisen während des Strickvorganges eine größere Bewegungsamplitude auf, insbesondere im Vergleich zur Mitte der Stricknadel. Dadurch lassen sich die Bewegungsdaten besser bzw. zuverlässiger auswerten, als mit den kleineren Bewegungsamplituden in der Mitte der Stricknadel.

Die Bezeichnung als intelligente Stricknadel ist von ihrer inhärenten Eigenschaft abgeleitet, selbständig gestrickte Maschen zählen und an den Benutzer der Stricknadel ausgeben zu können.

Die inertiale Messeinheit der Stricknadel umfasst mindestens einen Beschleunigungssensor, mindestens ein Gyroskop und/oder mindestens einen Magnetsensor.

Der Beschleunigungssensor und das Gyroskop werden zur Bestimmung der Lage der Stricknadel im Raum genutzt. Die Komponenten der inertialen Messeinheit sind auf einer Platine angeordnet, die beispielsweise flexibel ausgestaltet sein kann, um diese möglichst platzsparend in der Stricknadel anzuordnen und integrieren zu können.

Die Energieversorgung umfasst ferner eine Spannungsregulierungseinheit zur Anpassung der Versorgungsspannung, beispielsweise von 1,5V auf 3,3V, abhängig von der verwendeten Energiequelle und der Versorgungsspannung der inertialen Messeinheit und der Prozessoreinheit.

Die Stricknadel weist eine Funkeinheit auf, zur Kommunikation und/oder Übertragung erfasster Bewegungsdaten der Stricknadel an das Ausgabemittel oder zur drahtlosen Kommunikation mit einer weiteren oder mehreren weiteren intelligenten Stricknadeln.

Die Funkeinheit ist ebenfalls in der intelligenten Stricknadel integriert. Die Funkeinheit kommuniziert über einen Funkstandard mit dem Ausgabemittel oder einer weiteren intelligenten Stricknadel, dabei ist irrelevant welcher Funkstandard verwendet wird, z. B. über Bluetooth oder Wifi. Sowohl das Ausgabemittel als auch die intelligente Stricknadel weisen eine Empfangseinheit dafür auf. Auf vorteilhafte Weise können über die drahtlose Verbindung erfasste Messdaten, d. h. Bewegungsdaten der inertialen Messeinheit an das Ausgabemittel oder eine andere intelligente Stricknadel übertragen und/oder kommuniziert werden. Die erfassten Messdaten können entweder schon durch eine Prozessoreinheit weiterverarbeitet wurden sein, oder für eine Weiterverarbeitung drahtlos übertragen werden.

Bei der Stricknadel ist das Ausgabemittel als eine in der Stricknadel integrierte Anzeigeeinheit ausgebildet. Die integrierte Anzeigeeinheit kann als eine LED (Light Emitting Diode) oder ein Display ausgestaltet sein. Mittels der Anzeigeeinheit wird dem Nutzer der Stricknadel die Anzahl der gestrickten Maschen und / oder Reihen angezeigt. Ein Reihenwechsel kann einem Nutzer auch über ein akustisches Signal oder einen Vibrationsalarm mitgeteilt werden.

Bei der Stricknadel ist das Ausgabemittel als ein mobiles Endgerät, insbesondere ein Smartphone oder Tablet ausgebildet. Ein Smartphone tragen viele Nutzer jederzeit bei sich und es wird für viele Anwendungen genutzt. Durch die permanente Zugriffsmöglichkeit auf ein Smartphone kann dieses auch für die Auswertung der erfassten Sensordaten, d. h. Bewegungsdaten der inertialen Messeinheit verwendet werden.

Weiterhin weist die Stricknadel ein Lademodul auf. Die Energieversorgung der intelligenten Stricknadel erfolgt über eine Batterie. Die Batterie kann in einer Variante über ein Öffnen der Stricknadel, z. B. einen Schraubverschluss, ausgetauscht werden. In einer anderen vorteilhaften Variante ist die Batterie wiederaufladbar und kann über das Lademodul durch induktives Laden wieder aufgeladen werden. Die Batterie kann aber auch über das Lademodul in eine Ladestation gesteckt und wieder aufgeladen werden. Für das Laden in einer Ladestation weist das Lademodul der Stricknadel entsprechende Kontakte zur Verbindung mit der Ladestation auf.

Die Aufgabe wird durch eine Rundstricknadel gemäß Anspruch 1 gelöst, die eine erste und eine zweite Stricknadel umfasst, die über ein flexibles Verbindungselement miteinander verbunden sind. In der ersten Stricknadel sind eine inertiale Messeinheit zur Erfassung einer Bewegung der ersten Stricknadel und eine Prozessoreinheit zur Verarbeitung der erfassten Bewegungsdaten der ersten Stricknadel durch die inertiale Messeinheit integriert angeordnet und in der zweiten Stricknadel ist eine Energiequelle zur Energieversorgung der inertialen Messeinheit und der Prozessoreinheit in der ersten Stricknadel integriert angeordnet, wobei das flexible Verbindungselement als eine elektrische Leitung zur Übertragung von Daten und/oder Energie zwischen der ersten und zweiten Stricknadel ausgebildet ist.

Ein Vorteil der erfindungsgemäßen Rundstricknadel ist die Möglichkeit, die Energiequelle zur Energieversorgung der inertialen Messeinheit und der Prozessoreinheit getrennt von der ersten Stricknadel in der zweiten Stricknadel anzuordnen, um Platz in einer Stricknadel zu sparen, wobei die elektrische Verbindung über das flexible Verbindungselement zwischen der ersten und zweiten Stricknadel realisiert werden kann. Dadurch können die intelligenten Stricknadeln mit sehr kleinen Durchmessern hergestellt und angeboten werden.

In einer Ausgestaltung der erfindungsgemäßen Rundstricknadel ist in der zweiten Stricknadel zusätzlich eine weitere inertiale Messeinheit integriert ausgebildet. Vorteilhaft ist dabei, dass die Bewegungen der ersten und zweiten Stricknadel noch genauer erfasst werden können.

In einer weiteren Ausgestaltung der erfindungsgemäßen Rundstricknadel ist in der zweiten Stricknadel zusätzlich eine weitere Prozessoreinheit integriert ausgebildet. Damit können die Berechnungsprozesse der Bewegungsdaten für jede der zwei Stricknadeln getrennt voneinander durchgeführt werden, so dass sich dadurch die Rechenkapazität von der in jeder Stricknadel genutzten Prozessoreinheit vereinfachen lässt, was wiederum zu einem energieeffizienteren Betrieb der Stricknadeln führt.

In einer anderen weiteren Ausgestaltung der erfindungsgemäßen Rundstricknadel weist die erste Stricknadel zusätzlich eine weitere Energiequelle auf. Die erste Stricknadel kann somit auch autark von der zweiten Stricknadel arbeiten. Damit lassen sich über beide Stricknadeln unabhängig voneinander die Bewegungsdaten erfassen und auswerten. Eine Auswertung und Bestimmung der Anzahl der gestrickten Maschen und Reihen lässt sich damit noch genauer Durchführen.

In einer weiteren vorteilhaften Ausgestaltung der intelligenten Stricknadel oder der erfindungsgemäßen Rundstricknadel wird mittels der durch die inertiale Messeinheit erfassten Bewegungsdaten über einen deep-learning Algorithmus oder über eine algorithmische Auswertung in der Prozessoreinheit oder in dem mobilen Endgerät, die Anzahl der gestrickten Maschen ermittelt. Bei dem deep-learning Algorithmus werden die erfassten Bewegungsdaten durch die inertiale Messeinheit mit Vergleichsdaten verglichen, die sich aus einer Vielzahl von aufgenommenen Bewegungsdaten von Stricknadelnutzern zusammensetzen. Mittels des deep-learning Algorithmus wird über eine Mustererkennung aus den erfassten Bewegungsdaten ermittelt, wie viele Maschen gestrickt wurden, wobei auch zwischen rechten und linken Strickmaschen unterschieden werden kann. Aus den Vergleichsdaten werden Modelle zur Maschenerkennung und -zählung abgeleitet und erstellt, d. h. Berechnungsvorschriften für die Ermittlung der Maschenanzahl. Diese können entweder in einer Speichereinheit der integrierten Prozessoreinheit in der Stricknadel oder in einem mobilen externen Endgerät oder in der Cloud gespeichert sein. Die Vergleichsdaten werden ständig erweitert und von dem deep-learning Algorithmus analysiert, so dass die Modelle zur Erkennung von gestrickten Maschen und zur Ermittlung der Maschenanzahl stetig trainiert und verbessert werden. Die durch die Vergleichsdaten optimierten Modelle können über ein Firmware-Update, beispielsweise über die Funkeinheit in der Stricknadel auf diese übertragen werden. Die erfindungsgemäße intelligente Stricknadel und/oder Rundstricknadel ist/sind somit updatefähig. Damit ist eine ständige Weiterentwicklung und Verbesserung der Erkennung der Maschenanzahl gegeben.

Es ist ebenfalls möglich, mittels einer mathematischen Auswertung der erfassten Bewegungsdaten die Anzahl der gestrickten Maschen zu berechnen. Diese Variante hat den Vorteil, dass dafür keine Vergleichsdaten zur Erstellung und Verbesserung der Modelle zur Bestimmung der Maschenanzahl notwendig sind. Bei der mathematischen Auswertung werden Grenzwerte für die Bewegungen der Nadeln festgelegt und diese mathematisch verglichen. Dafür können verschiedene Verfahren, wie beispielsweise Kalman-Filter, Dynamische Zeitnormierung, Fast Fourier Transformation usw. angewendet werden.

In einer weiteren Ausgestaltung der Stricknadel werden für das Stricken mehr als zwei Stricknadeln verwendet. In einer vorteilhaften Ausgestaltung agiert eine intelligente Stricknadel der mehr als zwei genutzten Stricknadeln als Master und kann über die jeweiligen Funkeinheiten mit den anderen Stricknadeln kommunizieren. Damit wird gewährleistet, dass immer nur die Bewegungsdaten derjenigen Stricknadeln zur Ermittlung der Maschenanzahl herangezogen werden, mit denen auch wirklich gestrickt wird.

Mittels der intelligenten Stricknadel ist es möglich eine Art Standard für Strickmuster abzuleiten und zu etablieren. Dieser Standard kann von verschiedenen Apps, Webseiten, Strickmusterbüchern usw. genutzt werden. Die intelligenten Stricknadeln bieten damit den Vorteil, die bisher bekannten und genutzten Beschreibungsvarianten für Strickmuster zu vereinheitlichen.

Im Folgenden soll die Erfindung anhand von Ausführungsbeispielen näher erläutert werden. Die zugehörigen Zeichnungen zeigen
- Fig. 1: Intelligente Stricknadel mit integrierter inertialer Messeinheit, Prozessoreinheit und Energiequelle;
- Fig. 2: Erfindungsgemäße Rundstricknadel in einer ersten Ausführungsvariante;
- Fig. 3: Erfindungsgemäße Rundstricknadel in einer zweiten Ausführungsvariante;
- Fig. 4: Erfindungsgemäße Rundstricknadel in einer dritten Ausführungsvariante;
- Fig. 5: Erfindungsgemäße Rundstricknadel in einer vierten Ausführungsvariante;
- Fig. 6: Erfindungsgemäße Rundstricknadel mit externer Auswerte- und Anzeigeeinheit;
- Fig. 7: Kommunizierende intelligente Stricknadeln für Strickprojekte mit mehreren Stricknadeln;
- Fig. 8: Erfindungsgemäße intelligente Stricknadel mit induktivem Lademodul.

Figur 1 zeigt die intelligente Stricknadel 1 im Querschnitt. In der Stricknadel 1 ist eine inertiale Messeinheit 6 zur Erfassung einer Bewegung der Stricknadel 1 integriert. Die inertiale Messeinheit 6 umfasst mindestens einen Bewegungssensor und mindestens ein Gyroskop. Zusätzlich kann ein Magnetsensor zur Positionserfassung genutzt werden. Die Messeinheit 6 ist mit einer Prozessoreinheit 7 über eine Leitung 9 für Energie und Daten verbunden, die die erfassten Bewegungsdaten verarbeitet und daraus die Anzahl der gestrickten Maschen sowie Reihen ermittelt. Die Energieversorgung der inertialen Messeinheit 6 und der Prozessoreinheit 7 erfolgt über eine Energiequelle 10 mit Spannungsregulierung. Die Prozessoreinheit 7 gibt die Anzahl der Maschen und Reihen an ein Ausgabemittel 11 weiter. Das Ausgabemittel 11 kann als ein in der Stricknadel 1 integriertes Display ausgebildet sein. Für die Anzeige eines Reihenwechsels können LEDs oder ein Vibrationssignal genutzt werden.

Figur 2 zeigt eine erste Ausführungsvariante der erfindungsgemäßen intelligenten Rundstricknadel 2. Eine Rundstricknadel 2 umfasst eine erste 3 und eine zweite 4 Stricknadel, die durch ein flexibles Verbindungselement 5 miteinander verbunden sind. In einer ersten Ausführungsvariante sind in der ersten Stricknadel 3 die inertiale Messeinheit 6 zur Erfassung der Bewegung der ersten Stricknadel 3 und eine Prozessoreinheit 7 zur Verarbeitung der erfassten Bewegungsdaten integriert. In der zweiten Stricknadel 4 ist die Energiequelle 10 zur Energieversorgung der inertialen Messeinheit 6 und der Prozessoreinheit 7 in der ersten Stricknadel 4 integriert, wobei das flexible Verbindungselement 5 als eine elektrische Leitung zur Übertragung der Energie zwischen der ersten 3 und zweiten 4 Stricknadel ausgebildet ist. Diese Variante ist vorteilhaft, weil die Energiequelle 10, z. B. eine Batterie, von der Messeinheit 6 und der Prozessoreinheit 7 getrennt angeordnet und der Platz von beiden Stricknadeln 3, 4 genutzt werden kann. Damit können kleinere Stricknadeln gefertigt werden.

Figur 3 zeigt eine zweite Ausführungsvariante der erfindungsgemäßen intelligenten Rundstricknadel 2. Im Gegensatz zur ersten beschriebenen Ausführungsvariante ist auch in der zweiten Stricknadel 4 eine inertiale Messeinheit 6 integriert. Die damit erfassten Daten werden über die elektrische Verbindungsleitung 5 an die Prozessoreinheit 7 in der ersten Stricknadel 3 geleitet und ausgewertet. Durch die beiden Messeinheiten 6 ist eine genauere Bewegungserfassung der beiden Stricknadeln 3, 4 zueinander möglich, so dass die Bestimmung der Maschenanzahl sehr genau erfolgen kann. Ein Handwechsel kann damit genauer ausgewertet werden.

Figur 4 zeigt eine dritte Ausführungsvariante der erfindungsgemäßen intelligenten Rundstricknadel 2. Im Vergleich zur ersten beschriebenen Ausführungsvariante ist auch in der ersten Stricknadel 3 eine Energiequelle 10 zur Energieversorgung der inertialen Messeinheit 6 und der Prozessoreinheit 7 in der ersten Stricknadel 3 integriert. Das hat den Vorteil, dass mehr Energie zur Verfügung steht und somit länger gestrickt werden kann.

Figur 5 zeigt eine vierte Ausführungsvariante der erfindungsgemäßen intelligenten Rundstricknadel 2. Dies ist eine Kombination aus der beschriebenen zweiten und dritten Ausführungsvariante. Beide Stricknadeln 3, 4 weisen eine inertiale Messeinheit 6 sowie eine Energiequelle 10 auf. Eine Prozessoreinheit 7 ist lediglich in einer Stricknadel angeordnet.

Figur 6 zeigt die intelligente Stricknadel 1 oder eine Stricknadel 3, 4 einer Rundstricknadel 2 mit externer Auswerte- und Anzeigeeinheit 11, 12. Die Funkeinheit sendet die erfassten und/oder ausgewerteten Bewegungsdaten mit der ermittelten Maschenanzahl an ein externes Ausgabemittel 11. Dies kann beispielsweise ein Smartphone 12 sein.

Für Strickprojekte in denen mehr als eine Stricknadel 1 erforderlich ist, können gemäß Figur 7 zwei erfindungsgemäße intelligente Stricknadeln 1 miteinander kommunizieren. Es können auch mehr als zwei verschiedene Stricknadeln miteinander kommunizieren. Während des Strickvorganges kommunizieren aber immer nur die zwei Stricknadeln miteinander, mit denen tatsächlich gestrickt wird. Die Prozessoreinheiten 7 der beiden Stricknadeln 1 können untereinander über ihre jeweilige Funkeinheit 8 kommunizieren und die ermittelte Maschen- und/oder Reihenanzahl an ein externes Ausgabemittel 11, wie z. B. ein Smartphone 12 oder Tablet senden. Dies ist insbesondere für Strickprojekte mit mehreren Stricknadeln vorteilhaft.

In einer weiteren vorteilhaften Ausführungsvariante ist es auch möglich, dass die von den inertialen Messeinheiten 6 erfassten Bewegungsdaten der Stricknadeln 1 über die Funkeinheit 8 direkt über einen Funkstandard, z. B. Bluetooth oder Wifi, an ein externes Ausgabemittel 11 gesendet werden und dieses 11, 12 dann für die Ermittlung der Maschen- und Reihenanzahl genutzt wird.

Figur 8 zeigt die intelligente Stricknadel 1 mit induktivem Lademodul 13. Die Energiequelle 10, z.B. eine Batterie kann über das Lademodul 13 durch induktives Laden wieder aufgeladen werden.

### Bezugszeichenliste

- 1: Intelligente Stricknadel
- 2: Intelligente Rundstricknadel
- 3: Erste Stricknadel einer Rundstricknadel
- 4: Zweite Stricknadel einer Rundstricknadel
- 5: Flexibles Verbindungselement mit elektrischer Leitung
- 6: Inertiale Messeinheit
- 7: Prozessoreinheit
- 8: Funkeinheit
- 9: Leitung für Daten und Energie innerhalb der Stricknadel
- 10: Energiequelle mit Spannungsregulierung
- 11: Ausgabemittel
- 12: Mobiles Endgerät
- 13: induktives Lademodul

## Patentansprüche

1. Rundstricknadel (2) umfassend eine erste (3) und eine zweite (4) Stricknadel, die über ein flexibles Verbindungselement (5) miteinander verbunden sind,
wobei in der ersten Stricknadel (3) eine inertiale Messeinheit (6) zur Erfassung einer Bewegung der ersten Stricknadel (3) und eine Prozessoreinheit (7) zur Verarbeitung der durch die inertiale Messeinheit (6) erfassten Bewegungsdaten der Stricknadel (3) und eine Funkeinheit (8) zur Kommunikation und/oder Übermittlung der erfassten Bewegungsdaten an ein Ausgabemittel (11) integriert angeordnet **gekennzeichnet dadurch, dass** in der zweiten Stricknadel (4) eine Energiequelle (10) zur Energieversorgung der inertialen Messeinheit (6) und der Prozessoreinheit (7) in der ersten Stricknadel (3) integriert angeordnet ist, wobei das flexible Verbindungselement (5) als eine elektrische Leitung zur Übertragung von Energie oder von Daten und Energie zwischen der ersten (3) und zweiten (4) Stricknadel ausgebildet ist, wobei das Ausgabemittel (11) als eine in die erste oder die zweite Stricknadel (3, 4) integrierte Anzeigeeinheit oder als mobiles Endgerät (12) ausgebildet ist,
wobei die Prozessoreinheit (7) oder das mobile Endgerät ausgebildet sind, aus den durch die inertiale Messeinheit (6) erfassten Bewegungsdaten eine Anzahl an gestrickten Maschen zu ermitteln und über die integrierte Anzeigeeinheit oder das mobile Endgerät (12) an einen Nutzer der Stricknadel (1) auszugeben.

2. Rundstricknadel (2) nach Anspruch 1, **dadurch gekennzeichnet , dass** in der zweiten Stricknadel (4) eine weitere inertiale Messeinheit (6) integriert ausgebildet ist.

3. Rundstricknadel (2) nach einem der vorherigen Ansprüche, **dadurch gekennzeichnet, dass** in der zweiten Stricknadel (4) eine weitere Prozessoreinheit (7) integriert ausgebildet ist.

4. Rundstricknadel (2) nach einem der vorherigen Ansprüche 1 bis 3, **dadurch gekennzeichnet, dass** die erste Stricknadel (3) eine Energiequelle (10) aufweist.

5. Rundstricknadel (2) gemäß einem der vorherigen Ansprüche, **dadurch gekennzeichnet, dass** die Prozessoreinheit (7) oder das mobile Endgerät dazu ausgebildet sind mittels der durch die inertiale Messeinheit (6) erfassten Bewegungsdaten über einen deep-learning Algorithmus oder über eine algorithmische Auswertung die Anzahl der gestrickten Maschen zu ermitteln.

## Claims

1. Circular knitting needle (2) comprising a first (3) and a second (4) knitting needle which are connected to one another via a flexible connecting element (5), wherein an inertial measurement unit (6) for detecting a movement of the first knitting needle (3), a processor unit (7) for processing the movement data of the knitting needle (3) captured by the inertial measurement unit (6), and a radio unit (8) for communicating and/or transmitting the captured movement data to an output means (11) are integrated in the first knitting needle (3),
**characterized in that** an energy source (10) for supplying energy to the inertial measurement unit (6) and to the processor unit (7) in the first knitting needle (3) is integrated in the second knitting needle (4), wherein the flexible connecting element (5) is designed as an electrical line for transmitting energy or transmitting data and energy between the first (3) and second (4) knitting needle, wherein the output means (11) is designed as a display unit integrated in the first or second knitting needle (3, 4) or as a mobile terminal (12), wherein the processor unit (7) or the mobile terminal are designed to determine a number of knitted stitches from the movement data captured by the inertial measurement unit (6), and to output this number to a user of the knitting needle (1) via the integrated display unit or the mobile terminal (12).

2. Circular knitting needle (2) according to claim 1, **characterized in that** an additional inertial measurement unit (6) is integrated in the second knitting needle (4).

3. Circular knitting needle (2) according to either of the preceding claims, **characterized in that** an additional processor unit (7) is integrated in the second knitting needle (4).

4. Circular knitting needle (2) according to any of the preceding claims 1 to 3, **characterized in that** the first knitting needle (3) has an energy source (10).

5. Circular knitting needle (2) according to any of the preceding claims, **characterized in that** the processor unit (7) or the mobile terminal are designed to determine the number of knitted stitches by means of the movement data captured by the inertial measurement unit (6) via a deep-learning algorithm or via an algorithmic evaluation.

## Revendications

1. Aiguille à tricoter circulaire (2) comprenant une première (3) et une seconde (4) aiguille à tricoter qui sont reliées entre elles par l'intermédiaire d'un élément de liaison flexible (5), dans laquelle une unité de mesure inertielle (6) permettant de détecter un mouvement de la première aiguille à tricoter (3) et une unité de traitement (7) permettant de traiter les données de mouvement de l'aiguille à tricoter (3) détectées par l'unité de mesure inertielle (6) et une unité radio (8) permettant de communiquer et/ou de transmettre les données de mouvement détectées à un moyen de sortie (11) sont disposées de manière à être intégrées dans la première aiguille à tricoter (3), **caractérisée en ce qu'**une source d'énergie (10) pour l'alimentation en énergie de l'unité de mesure inertielle (6) et de l'unité de traitement (7) dans la première aiguille à tricoter (3) est disposée de manière à être intégrée dans la seconde aiguille à tricoter (4), dans laquelle l'élément de liaison flexible (5) est réalisé comme une ligne électrique pour la transmission d'énergie ou de données et d'énergie entre la première (3) et la seconde (4) aiguille à tricoter, dans laquelle le moyen de sortie (11) est réalisé comme une unité d'affichage intégrée dans la première ou la seconde aiguille à tricoter (3, 4) ou comme un terminal mobile (12), dans laquelle l'unité de traitement (7) ou le terminal mobile sont réalisés pour déterminer un nombre de mailles tricotées à partir des données de mouvement détectées par l'unité de mesure inertielle (6) et pour les délivrer en sortie à un utilisateur de l'aiguille à tricoter (1) par l'intermédiaire de l'unité d'affichage intégrée ou du terminal mobile (12).

2. Aiguille à tricoter circulaire (2) selon la revendication 1,
**caractérisée en ce qu'**une autre unité de mesure inertielle (6) est réalisée de manière à être intégrée dans la seconde aiguille à tricoter (4).

3. Aiguille à tricoter circulaire (2) selon l'une des revendications précédentes, **caractérisée en ce qu'**une autre unité de traitement (7) est réalisée de manière à être intégrée dans la seconde aiguille à tricoter (4).

4. Aiguille à tricoter circulaire (2) selon l'une des revendications 1 à 3 précédentes, **caractérisée en ce que** la première aiguille à tricoter (3) présente une source d'énergie (10).

5. Aiguille à tricoter circulaire (2) selon l'une des revendications précédentes, **caractérisée en ce que** l'unité de traitement (7) ou le terminal mobile sont réalisés pour déterminer le nombre de mailles tricotées au moyen des données de mouvement détectées par l'unité de mesure inertielle (6) par l'intermédiaire d'un algorithme d'apprentissage profond ou par l'intermédiaire d'une évaluation algorithmique.
